# EUROPÄISCHE PATENTSCHRIFT

(11) **EP 0 693 606 B1**
(45) Veröffentlichungstag und Bekanntmachung des Hinweises auf die Patenterteilung: **29.09.1999**
(21) Anmeldenummer: 95108962.2
(22) Anmeldetag: 10.06.1995
(51) Int. Cl.: E05D 1/04, E05D 11/10, E05C 17/38

(54) **Scharnier**
Hinge
Charnière

(30) Priorität: 01.07.1994 DE 4422929
(43) Veröffentlichungstag der Anmeldung: 24.01.1996
(73) Patentinhaber: KARL SIMON GmbH & Co. KG, D-78733 Aichhalden (DE)
(72) Erfinder: King, Wilhelm, D-78730 Lauterbach (DE)
(74) Vertreter: Fleck, Hermann-Josef, Dr.-Ing.

(56) Entgegenhaltungen:
- DE-A- 2 010 798
- DE-U- 9 114 297
- FR-A- 1 183 444
- US-A- 1 603 409
- US-A- 4 683 614

## Beschreibung

Die Erfindung betrifft ein Scharnier mit einem feststehenden Scharnierteil, das mit einem Wandelement verbunden ist und einem gegenüber dem feststehenden Scharnierteil verschiebbarem Scharnierteil, das an einem Schwenkteil, beispielsweise einer Klappe angeschlossen ist, wobei das verschiebbare Scharnierteil mittels eines, am feststehenden oder am verschiebbaren Scharnierteil festgelegten Halteelementes an dem feststehenden Scharnierteil in mindestens einer Verrieglungsstellung festlegbar ist, wobei das Haltelement gegen eine Feder abgestützt und gegen diese verstellbar an dem feststehenden bzw. verschiebbaren Scharnierteil angeordnet ist, wobei das Halteelement ein oder mehrere Ansätze aufweist, die in der Verriegelungsstellung entsprechende Hinterschneidungen des verschiebbaren bzw. des feststehenden Scharnierteils hintergreifen und wobei die Ansätze in der Raststellung an den Hinterschneidungen an gegenüber der Richtung der Verschiebung geneigten Formschrägen oder Rundungen anliegen, so daß zum Aufheben der Raststellung von einer, in das Schwenkteil eingeleiteten Kraft eine Kraftkomponente erzeugt ist, die das Halteelement gegenüber der Feder auslenkt.

Ein derartiges Scharnierteil ist aus der US 4,683,614 bekannt.

Hierbei sind zwei Scharnierteile verwendet, ein feststehendes und ein verschiebbares. Das feststehende Scharnierteil ist an einem Gehäusekorpus befestigt und besitzt eine kanalförmige Führungsaufnahme. In dieser ist das verschiebbare Scharnierteil eingesetzt und kann hierin zwischen zwei Anschlagpositionen verstellt werden. Die erste Anschlagposition legt die Schließ-, die zweite Anschlagposition die Offen-Stellung des Scharnieres fest. Zur Fixierung des verschiebbaren Scharnierteils in der Offen-Stellung dient ein Halteelement. Dieses Halteelement ist einstückig an einer Feder angeformt. Die Feder ist an dem feststehenden Scharnierteil festgelegt. Das verschiebbare Scharnierteil besitzt an seinem einen Ende eine Hinterschneidung, die von dem Halteelement in der Offen-Stellung hintergriffen wird, so daß eine Rastverbindung entsteht. Solche Klappenhalter werden häufig auch für großformatige, bzw. schwere Klappen eingesetzt. In diesem Fall müssen massive Federn verwendet werden. Zur Aufnahme der in diesen Federn eingebrachten hohen Kräfte ist das bekannte Scharnier nur bedingt geeignet, da sich beim Verstellen der Feder die Führungsaufnahme des feststehenden Scharnierteils verwindet. Das verschiebbare Scharnierteil läßt sich dann nicht mehr ohne weiteres verstellen. Nachteilig ist auch, daß im Schließ-Zustand keine Arretierung des Scharnieres vorliegt.

Die Aufgabe wird dadurch gelöst, daß das Haltelement klinkenartig mittels einer Drehlagerung schwenkbar mit dem verschiebbaren oder dem feststehenden Scharnierteil verbunden ist, daß das Halteelement die Ansätze an einem Hebel beabstandet zu der Drehlagerung hält und das die Feder beabstandet zu der Drehlagerung in Federaufnahmen des Halteelementes und des feststehenden bzw. verschiebbaren Scharnierteils gehalten ist.

Dadurch, daß die Feder beabstandet zu der Drehlagerung angeordnet ist, kann die Federkraft über Hebelwirkungen verstärkt werden. Es lassen sich dann mit geringen Federraten relativ hohe Kräfte erzeugen, die zur Blockierung des Scharnieres und damit zur sicheren Abstützung der Klappe dienen. Somit müssen für die Feder keine besonderen Vorkehrungen zur Aufnahme der Reaktionskräfte getroffen werden. Das erfindungsgemäße Scharnier kann auch beispielsweise zwei Ansätze tragen, die jeweils unterschiedlich weit von der Drehlagerung entfernt sind. Damit läßt sich das Scharnier sowohl in der Offen- als auch in der Schließ-stellung arrretieren. Aufgrund der Abstandsverhältnisse läßt sich dann auch auf einfache Weise die Zuhaltekraft des Scharniers in der Schließ-Stellung anforderungsgemäß gering wählen, während in der Offen-Stellung zur sicheren Klappenabstützung eine hohe Kraft erzeugbar ist. Als Einflußgröße auf die aufzubringende Kraft lassen sich also die Beabstandung des Ansatzes von der Drehlagerung sowie der Abstand der Feder von der Drehlagerung bei der Scharnierkonzeption wählen.

Eine einfache Ausbildung der Drehlagerung ist dadurch gekennzeichnet, daß die Drehlagerung zwischen dem Halteelement und dem verschiebbaren oder feststehenden Scharnierteil aus an dem Halteelement angeschlossenen, zueinander fluchtenden Bolzen gebildet ist, die in eine entsprechend ausgebildete Bolzenaufnahme einlegbar sind. Damit sind kostengünstige Teile fertigbar, die zudem eine einfache Montage erlauben.

Eine bevorzugte Ausgestaltung der Erfindung sieht vor, daß das Halteteil an dem Ansatz und an dem Ansatz angeschlossenen Seitenbereichen Gleitflächen aufweist, die mit einer entsprechend gegenüberliegenden Gleitfläche des verschiebbaren bzw. des feststehenden Scharnierteils zusammenwirken, daß beim Ein- oder Ausschwenken des Schwenkteiles die Gleitfläche des Ansatzes an der Gleitfläche des verschiebbaren bzw. des feststehenden Scharnierteils vorbeigeführt ist, daß in der Raststellung die Gleitfläche zumindest eines Seitenbereiches an der Gleitfläche des verschiebbaren oder des feststehenden Scharnierteils anliegt und daß die Gleitflächen in der jeweiligen Betriebsstellung des Schwenkteils mittels einer Feder gegeneinander gepreßt sind. Mit den Gleitflächen ist eine geführte Verschiebung der beiden Scharnierteile gegeneinander möglich. Über das Halteelement und die Feder werden die Gleitflächen gegeneinander verspannt, verspannt, so daß eine spielfreie Lagerung des verschiebbaren Scharnierteiles an dem feststehenden Scharnierteil geschaffen ist.

Eine Ausgestaltung der Erfindung ist dadurch gekennzeichnet, daß an dem feststehende Scharnierteil zwei, im rechten Winkel zueinander stehende Befestigungsschenkel angeordnet sind, die das Wandelement an einer Kante umfassen, die im Bereich des Drehzentrums des Schwenkteils angeordnet ist, daß der eine Befestigungsschenkel auf der der Sichtfläche des Wandelementes abgekehrten Seite angebracht ist und daß der zweite Befestigungsschenkel an die Stirnfläche des Wandelementes angeschlossen ist. Damit kann das Scharnierteil einfach und gleichzeitig lagerichtig ausgerichtet an dem Wandelement befestigt werden. Dadurch daß auch der zweite Befestigungsschenkel, der an der Stirnfläche des Wandelementes anliegt mit der Stirnfläche verbunden, beispielsweise verschraubt werden kann, ist eine feste Anbringung des Scharniers an dem Wandelement möglich.

Die Anbringung des verschiebbaren Scharnierteiles an dem Schwenkteil erfolgt mit einer Platte, die mit dem Schwenkteil verbunden, beispielsweise verschraubt werden kann.

Um eine definierte Endstellung im ausgeschwenkten Zustand des Schwenkteils zu ermöglichen, ist es vorgesehen, daß die Schwenkbewegung des Schwenkteils in der ausgeschwenkten Stellung mittels eines Anschlages begrenzbar ist.

Die Erfindung wird im folgenden anhand eines in den Zeichnungen dargestellten Ausführungsbeispieles näher erläutert. Es zeigen
- Fig. 1: in Seitendarstellung teilweise im Schnitt ein Scharnier mit einem feststehenden und einem verschiebbaren Scharnierteil;
- Fig. 2: das Scharnier nach Fig. 1 im ausgeschwenkten Zustand und
- Fig. 3: eine in Fig. 1 mit A gekennzeichnete Detaildarstellung.

Die Fig. 1 zeigt ein Scharnier mit einem verschiebbaren Scharnierteil 50 und einem feststehenden Scharnierteil 60. An dem feststehenden Scharnierteil 60 sind an einem Verbindungselement 67 zwei Befestigungsschenkel 63 und 64 angebracht. Die Befestigungsschenkel 63,64 sind zueinander im rechten Winkel angeordnet. Mit den Befestigungsschenkeln 63,64 kann das feststehende Scharnierteil 60 mit einem Wandelement 10 verbunden werden. Hierzu ist der Befestigungsschenkel 64 auf der, der Sichtseite abgekehrten Fläche des Wandelementes 10 aufgelegt. Der zweite Befestigungsschenkel 63 liegt dann an der Stirnseite des Wandelementes 10 an, so daß die beiden Befestigungsschenkel 63,64 eine Kante 11 des Wandelementes 10 umfassen. Zur Fixierung an dem Wandelement 10 sind die Befestigungsschenkel 63,64 mit Befestigungsaufnahmen versehen, in die Befestigungsschrauben 65 eingeführt und in das Wandelement 10 eingeschraubt werden können. Zur erleichterten Zugänglichkeit sind die Befestigungsaufnahmen in seitlich abstehende Laschen der Befestigungsschenkel 63,64 eingebracht. Für hohe Belastungen kann auch der Befestigungsschenkel 63 mit der Stirnseite des Wandelementes 10 verschraubt sein.

Das verschiebbare Scharnierteil 50 weist eine über einen Halter 56 angeschlossene Platte 57 auf, die mit Befestigungsaufnahmen versehen ist. In die Befestigungsaufnahmen sind Befestigungsschrauben 58 einführbar und in ein Schwenkteil 20 einschraubbar. Das verschiebbare Scharnierteil 50 ist mit einem bogenförmigen Schenkel 52 versehen, der an dem Halter 56 festgelegt ist. In den bogenförmigen Schenkel 52 ist eine Aufnahme eingearbeitet, in die ein Halteelement 30 eingelegt werden kann. Das Halteelement 30 ist mit zwei seitlich abstehenden Bolzen versehen, die in einer entsprechend ausgebildeten Bolzenaufnahme 59 zum Bilden einer Drehlagerung 31 eingesetzt sind. Die Bolzenaufnahme 59 ist aus einer Gleitfläche 54 des Schenkels 52 ausgespart, so daß die Bolzen einfach in die Bolzenaufnahme 59 eingelegt werden können. An dem der Drehlagerung 31 abgekehrten Bereich des Halteelementes 30 bildet dieses einen Hebel aus, an dessen Ende eine Federaufnahme 35 angeordnet ist. In die Federaufnahme 35 kann eine Feder 40 eingesetzt werden, die sich mit dem dem Halteelement 30 abgekehrten Ende in einer weiteren Federaufnahme 55 des verschiebbaren Scharnierteiles 50 abstützt.

An dem Halteelement 30 steht ein stegartiger Ansatz 34 über der Gleitfläche 54 des verschiebbaren Scharnierteiles 50 vor. Der Ansatz 34 weist eine Gleitfläche 36.1 auf, die in etwa parallel zu der Gleitfläche 54 des verschiebbaren Scharnierteils 50 verläuft. Der Ansatz 34 geht im Anschluß an seine Gleitfläche 36.1 in Hinterschneidungen 32,33 über. Die Hinterschneidung 32 weist eine Formschräge auf, die in Richtung der Ausschwenkbewegung des Schwenkteiles 20 geneigt ist. Die Hinterschneidung 32 weist eine Formschräge auf, die in Richtung der Einschwenkbewegung des Schwenkteiles 20 geneigt ist.

Zur Anbringung des verschiebbaren Scharnierteiles 50 an dem feststehenden Scharnierteil 60 ist an dem freien Ende des Schenkels 52 des verschiebbaren Scharnierteils 50 ein Anschlag 51 vorgesehen. Der Anschlag 51 weist eine flach ansteigende Auslenkschräge auf, die entgegengesetzt dem Ende des Endes des Schenkels 52 abgekehrt in eine steile Rastflanke übergeht. Der Schenkel 52 ist verschiebbar in einer Aufnahme 68 des feststehenden Scharnierteiles 60 gehalten. Die Aufnahme 68 ist angepaßt an die Querschnittsabmessungen des Schenkels 52 ausgebildet. Zum Einbringen des Schenkels 52 in die Aufnahme 68 wird das freie Ende des Schenkels 52 in eine im Bereich des Befestigungsschenkels 63 angeordnete Öffnung eingeschoben. Hierbei federn die Anschläge 51 an ihren Auslängschrägen gegenüber der Aufnahme 68 zurück. Nach dem Durchtritt durch die Aufnahme 68 federn die Anschläge 51 wieder in ihre Ausgangsstellung.

Die Aufnahme 68 weist Gleitflächen 69.1 und 69.2 auf, die Gleitfläche 69.2 arbeitet mit den Gleitflächen 36.1 und 36.2 des Halteelementes 30 zusammen. Die Gleitfläche 69.1 ist gegenüberliegend zu der Gleitfläche 69.2 angeordnet und arbeitet, wird mit einer Gleitfläche 53 des Schenkels 52 zusammen. Die Gleitflächen 36.2 des Halteelementes 30 sind an den Seitenbereichen angebracht, die sich an den Ansatz 34 anschließen. Mittels der Feder 40 ist, wie in Fig. 1 dargestellt, die Gleitfläche 36.2 des Halteelementes 30 gegen die Gleitfläche 69.2 der Aufnahme 68 gepreßt, so daß die Gleitflächen 69.1 der Aufnahme 68 und die Gleitfläche 52 des Schenkels 52 aufeinander zum Liegen kommen. Hierdurch ist eine spielfreie Festlegung des Schenkels 52 in der Aufnahme 68 möglich.

Wie weiterhin in dieser Darstellung gezeigt ist, bildet die Aufnahme 68 weitere Hinterschneidungen 61,62 im Bereich der Eintrittsöffnungen in die Aufnahme 68 aus. Die weitere Hinterschneidung 61 arbeitet mit der Hinterschneidung 33 des Halteelementes 30 zusammen. Hierdurch wird das Schwenkteil 20 in seiner Ausgangslage im eingeschwenkten Zustand gehalten. Zur Aufhebung dieser Verriegelungsstellung wird in das Schwenkteil 20, beispielsweise mittels eines Griffes eine Kraft eingeleitet, so daß das verschiebbare Scharnierteil 50 in der Aufnahme 68 verschoben wird. Dabei gleitet die Hinterschneidung 61 an der geneigten Formschräge der Hinterschneidung 33 des Halteelementes 30 entlang, so daß das Halteelement 30 gegen die Kraft der Feder 40 ausgelenkt wird. Sind die Hinterschneidungen 61,33 aneinander vorbeigeführt, so gleitet die Gleitfläche 69.2 der Aufnahme 68 an der Gleitfläche 36.1 des Ansatzes 34 entlang. Auch in dieser Betriebsstellung sind die beiden Scharnierteile 50,60 gegeneinander spielfrei verspannt.

Die beiden Gleitflächen 69.2 und 36.1 gleiten solange aneinander, bis der Ansatz 34 aus der Aufnahme 68 austritt und die in Fig. 2 dargestellte Schwenkposition des Schwenkteiles 20 erreicht ist.

Wie aus der Fig. 2 ersichtlich ist schwenkt das Halteelement 30 nach Passieren des Ansatzes 34 wieder aus, so daß die Hinterschneidung 32 des Halteelementes 30 mit der Hinterschneidung 62 des feststehenden Scharnierteiles 60 zusammenwirkt. In dieser Verriegelungsstellung wird die um eine horizontale Achse verschwenkbare Klappe 20 im ausgeschwenkten Zustand gehalten. Die steilen Rastflanken der Anschläge 51 verhindern, daß der Schenkel 52 aus der Aufnahme 68 herausgeschwenkt werden kann. Zum Aufheben der Verriegelung muß in das Schwenkteil 20 eine Kraft eingeleitet werden die bewirkt, daß die Hinterschneidung 62 so an der Formschräge der Hinterschneidung 32 vorbeigeführt ist, daß das Halteelement 30 wieder entgegen der Federkraft der Feder 40 ausgelenkt wird.

In der Fig. 3 ist eine, in Fig. 1 mit A näher bezeichnete Detaildarstellung gezeigt. In dieser Detaildarstellung ist das freie Ende des Schenkels 52 des verschiebbaren Scharnierteils 50 in Draufsicht abgebildet. Der Schenkel 52 ist an seinen, die Gleitflächen 54 bildenden Stegen mittels jeweils eines Ansatzes 52.1 verlängert. Die Ansatzes 52.1 verlängert. Die Ansätze 52.1 tragen die Anschläge 51. Für die Montage des Scharniers wird die Feder 40 in die Federaufnahme 35 des Halteelemntes 30 eingesetzt. Anschließend wird das Halteelement 30 mit seinen Bolzen so in die Bolzenaufnahme 59 eingesetzt, daß das dem Halteelement (30) abgekehrte freie Ende der Feder 40 in der Federaufnahme 55 des verschiebbaren Scharnierteils 50 zum Liegen kommt. Abschließend wird das verschiebbare Scharnierteil 50 in die Aufnahme 68 des feststehenden Scharnierteils 60 eingeschoben. Hierbei werden die Ansätze 52.1 einander zugekehrt ausgelenkt. Nach dem Durchtritt durch die Aufnahme 68 federn die Ansätze 52.1 elastisch zurück. In dieser Montagestellung hintergreifen die steilen Rastflanken der Anschläge 51 die Aufnahme 68. Das verschiebbare Scharnierteil 50 kann somit nicht mehr von dem Schenkel 52 abgezogen werden. Dadurch das die Aufnahme 68 des feststehenden Scharnierteils 60 stets zumindest einen Teil des Halteelementes 30 überdeckt ist dieses ohne zusätzliche Befestigungsmittel am verschiebbaren Scharnierteil 50 festgelegt. Damit ist die Montage des Scharniers einfach und mit geringem Teileaufwand möglich.

Die Erfindung ist nicht alleine auf das in den Figuren gezeigte Ausführungsbeispiel beschränkt. Vielmehr ist es auch denkbar, mehrere Halteelemente 30 oder ein Halteelement 30 mit mehreren Ansätzen 34 vorzusehen. Damit kann, wenn dies gewünscht ist, das Schwenkteil 20 in mehreren Rastpositionen festgelegt werden. Auch ist es denkbar, anstatt der Ausbildung eines Hebels an dem der Ansatz 34 auf einer Kreisbahn verschoben wird, auch eine lineare Verschiebung des Ansatzes 34 zu verwirklichen. Dies ist beispielsweise dadurch möglich, daß der Ansatz in einer Linearführung gehalten ist, in die er, entgegen der Federkraft, eindrückbar ist.

## Patentansprüche

1. Scharnier mit einem feststehenden Scharnierteil, das mit einem Wandelement verbunden ist und einem gegenüber dem feststehenden Scharnierteil verschiebbarem Scharnierteil, das an einem Schwenkteil, beispielsweise einer Klappe angeschlossen ist, wobei das verschiebbare Scharnierteil mittels eines, am feststehenden oder am verschiebbaren Scharnierteil festgelegten Halteelementes an dem feststehenden Scharnierteil in mindestens einer Verriegelungsstellung festlegbar ist, wobei das Halteelement gegen eine Feder abgestützt und gegen diese verstellbar an dem feststehenden bzw. verschiebbaren Scharnierteil angeordnet ist, wobei das Halteelement einen oder mehrere Ansätze aufweist, die in der Verriegelungsstellung entsprechende Hinterschneidungen des verschiebbaren bzw. des feststehenden Scharnierteils hintergreifen und wobei die Ansätze in der Raststellung an den Hinterschneidungen an gegenüber der Richtung der Verschiebung geneigten Formschrägen oder Rundungen anliegen, so daß zum Aufheben der Raststellung von einer, in das Schwenkteil eingeleiteten Kraft eine Kraftkomponente erzeugt ist, die das Halteelement gegenüber der Feder auslenkt,
dadurch gekennzeichnet,
daß das Haltelement (30) klinkenartig mittels einer Drehlagerung (31) schwenkbar mit dem verschiebbaren oder dem feststehenden Scharnierteil (50, 60) verbunden ist, daß das Halteelement (30) die Ansätze (34) an einem Hebel beabstandet zu der Drehlagerung (31) hält und daß die Feder (40) beabstandet zu der Drehlagerung in Federaufnahmen (35, 55) des Halteelementes (30) und des feststehenden bzw. verschiebbaren Scharnierteils (50, 60) gehalten ist.

2. Scharnier nach Anspruch 1,
dadurch gekennzeichnet,
daß die Drehlagerung (31) zwischen dem Halteelement 830) und dem verschiebbaren oder feststehenden Scharnierteil (50, 60) aus an dem Halteelement (30) angeschlossenen, zueinander fluchtenden Bolzen gebildet ist, die in eine entsprechend ausgebildete Bolzenaufnahme (59) einlegbar sind.

3. Scharnier nach Anspruch 1 oder 2,
dadurch gekennzeichnet,
daß das Halteelement (30) an dem Ansatz (34) und an den an den Ansatz (34) angeschlossenen Seitenbereichen Gleitflächen (36.1, 36.2) aufweist, die mit einer entsprechend gegenüberliegenden Gleitfläche (69.2) des verschiebbaren bzw. des feststehenden Scharnierteils (50, 60) zusammenwirken,
daß beim Ein- oder Ausschwenken des Schwenkteils (20) die Gleitfläche (36.1) des Ansatzes (34) an der Gleitfläche (69.2) des verschiebbaren bzw. feststehenden Scharnierteils (50, 60) vorbeigeführt ist,
daß in der Raststellung die Gleitfläche (36.2) zumindest eines Seitenbereiches an der Gleitfläche (69.2) des verschiebbaren oder des feststehenden Scharnierteils (50, 60) anliegt, und
daß die Gleitflächen (36.1, 36.2, 69.2) in der jeweiligen Betriebsstellung des Schwenkteils (20) mittels der Feder (40) gegeneinander gepreßt sind.

4. Scharnier nach einem der Ansprüche 1 oder 2,
dadurch gekennzeichnet,
daß an dem feststehenden Scharnierteil (60) zwei, im rechten Winkel zueinander stehende Befestigungsschenkel (63, 64) angeordnet sind, die das Wandelement (10) an einer Kante (11) umfassen, die im Bereich des Drehzentrums des Schwenkteils (20) angeordnet ist,
daß der eine Befestigungsschenkel auf der der Sichtfläche des Wandelementes (10) abgekehrten Seiten angebracht ist, und
daß der zweite Befestigungsschenkel (63) an die Stirnfläche des Wandeelementes (10) angeschlossen ist.

5. Scharnier nach einem der Ansprüche 1 bis 4,
dadurch gekennzeichnet,
daß das verschiebbare Scharnierteil (50) mit einer Platte (57) versehen ist, die mit dem Schwenkteil (20) verbunden ist.

6. Scharnier nach einem der Ansprüche 1 bis 5,
dadurch gekennzeichnet,
daß die Schwenkbewegung des Schwenkteils (20) in der ausgschwenkten Stellung mittels eines Anschlages (51) begrenzbar ist.

## Claims

1. Hinge, including a stationary hinge member connected to a wall member and a hinge member which is displaceable relative to the stationary hinge member and communicates with a pivotal member, for example a flap, the displaceable hinge member being securable on the stationary hinge member in at least one catch position by means of a retaining means, secured on the stationary or on the displaceable hinge member, the retaining means being supported against a spring and being disposed on the stationary or displaceable hinge member so as to be displaceable relative to said spring, the retaining means having one or more extensions which engage behind appropriate recesses of the displaceable or of the stationary hinge member in the catch position, and the extensions abutting, in the locked position, against the recesses on shaped inclines, which are inclined relative to the direction of the displacement, or on rounded portions, so that a force component is produced, which deflects the retaining means relative to the spring, to cancel the locked position by a force introduced into the pivotal member, characterised in that the retaining means (30) is pivotably connected to the displaceable or to the stationary hinge member (50, 60) in a pawl-like manner by means of a rotary mounting (31), in that the retaining means (30) keeps the extensions (34) on a lever spaced from the rotary mounting (31), and in that the spring (40) is kept spaced from the rotary mounting in spring receivers (35, 55) of the retaining means (30) and of the stationary or displaceable hinge member (50, 60).

2. Hinge according to claim 1, characterised in that the rotary mounting (31) between the retaining means (30) and the displaceable or stationary hinge member (50, 60) is formed from pins which communicate with the retaining means (30) and are in alignment with one another, said pins being insertable in an appropriately configured pin receiver (59).

3. Hinge according to claim 1 or 2, characterised in that the retaining means (30) has sliding surfaces (36.1, 36.2) on the extension (34) and on the lateral regions communicating with the extension (34), said surfaces co-operating with an appropriately oppositely situated sliding surface (69.2) of the displaceable or of the stationary hinge member (50, 60), in that, during the inward or outward pivotal movement of the pivotal member (20), the sliding surface (36.1) of the extension (34) is guided past the sliding surface (69.2) of the displaceable or stationary hinge member (50, 60), in that, in the locked position, the sliding surface (36.2) of at least one lateral region abuts against the sliding surface (69.2) of the displaceable or of the stationary hinge member (50, 60), and in that the sliding surfaces (36.1, 36.2, 69.2) are pressed against one another by means of the spring (40) in each respective operational position of the pivotal member (20).

4. Hinge according to one of claims 1 or 2, characterised in that two securing portions (63, 64), which are at right angles to each other, are disposed on the stationary hinge member (60) and grip the wall member (10) at one edge (11), which is disposed in the region of the centre of rotation of the pivotal member (20), in that one securing portion is mounted on the sides remote from the visible surface of the wall member (10), and in that the second securing portion (63) communicates with the end face of the wall member (10).

5. Hinge according to one of claims 1 to 4, characterised in that the displaceable hinge member (50) is provided with a plate (57), which is connected to the pivotal member (20).

6. Hinge according to one of claims 1 to 5, characterised in that the pivotal movement of the pivotal member (20) is definable in the outwardly pivoted position by means of a stop member (51).

## Revendications

1. Charnière avec un élément de charnière fixe, qui est relié à un élément de paroi et avec un élément de charnière mobile par rapport à l'élément de charnière fixe, élément de charnière mobile qui est raccordé à un élément pivotant, par exemple un clapet, où l'élément de charnière mobile peut, au moyen d'un élément de fixation fixé à l'élément de charnière fixe ou à l'élément de charnière mobile, être bloqué sur l'élément de charnière fixe en au moins une position de verrouillage, où l'élément de fixation est étayé sur un ressort et est à l'encontre de ce dernier disposé de manière réglable sur l'élément de charnière fixe ou mobile, où l'élément de fixation présente un ou plusieurs épaulements qui dans la position de verrouillage s'engagent derrière des éléments en dépouille correspondants de l'élément de charnière mobile ou fixe et où dans la position d'encliquetage les épaulements s'appliquent contre des biseaux ou des arrondis inclinés par rapport à la direction de déplacement des éléments en dépouille, de telle sorte que pour la suppression de la position d'encliquetage une force appliquée sur l'élément pivotant donne naissance à une composante qui désarticule l'élément de fixation par rapport au ressort,
caractérisée
en ce que l'élément de fixation (30) est, à la manière d'un cliquet ou loquet, et au moyen d'un montage rotatif (31), relié à l'élément de charnière mobile ou à l'élément de charnière fixe (50, 60), en ce que l'élément de fixation (30) main,tient les épaulements (34) sur un levier à distance du montage rotatif (31) et en ce que le ressort (40) est maintenu à distance du montage rotatif dans des logements pour ressorts (35, 55) de l'élément de fixation (30) et de l'élément de charnière fixe ou mobile (50, 60).

2. Charnière suivant la revendication 1,
caractérisée
en ce que le montage rotatif (31) entre l'élément de fixation (30) et l'élément de charnière fixe ou mobile (50, 60) est constitué par des boulons mutuellement alignés raccordés à l'élément de fixation (30) boulons qui peuvent être placés dans un logement pour boulons (59) de forme adéquate.

3. Charnière suivant la revendication 1 ou 2,
caractérisée
en ce que sur l'épaulement (34) et sur des zones latérales raccordées à l'épaulement (34), l'élément de fixation (30) présente des surfaces de glissement (36.1, 36.2) qui coopèrent avec une surface de glissement antagoniste correspondante (69.2) de l'élément de charnière mobile ou fixe (50, 60),
en ce que lors du pivotement vers l'intérieur ou vers le dehors de l'élément pivotant (20), la surface de glissement (36.1) de l'épaulement (34) est guidée le long de la surface de glissement (69.2) de l'élément de charnière mobile ou fixe (50, 60),
en ce que dans la position d'encliquetage , la surface de glissement (36.2) d'au moins une zone latérale est appliquée sur la surface de glissement (69.2) de l'élément de charnière mobile ou fixe (50, 60), et
en ce que dans la position de service adoptée de l'élément pivotant (20), les surfaces de glissement (36.1, 36.2, 69.2) sont appliquées sous pression l'une contre l'autre au moyen du ressort (40).

4. Charnière suivant la revendication 1 ou 2,
caractérisée
en ce que sur l'élément de charnière fixe (60) sont disposés deux ailes de fixation (63, 64) formant entre elles un angle droit, qui enserrent l'élément de paroi (10) le long d'une arête (11), qui est disposée dans la zone du centre de rotation de l'élément pivotant (20),
en ce qu'une des ailes de fixation est montée sur des côtés de l'élément de paroi qui sont opposées à la face visible de l'élément de paroi, et
en ce que la deuxième aile de fixation (63) est raccordée à la face frontale de l'élément de paroi (10).

5. Charnière suivant l'une quelconque des revendications de 1 à 4,
caractérisée
en ce que l'élément de charnière mobile (50) est doté d'une plaque (57), qui est reliée à l'élément pivotant (20).

6. Charnière suivant l'une quelconque des revendications de 1 à 5,
caractérisée
en ce que dans la position de pivotement en dehors, le mouvement de pivotement de l'élément pivotant (20) peut être limité au moyen d'une butée (51).
